# EUROPÄISCHE PATENTANMELDUNG

(11) **EP 2 468 125 A1**
(43) Veröffentlichungstag der Anmeldung: **27.06.2012**
(21) Anmeldenummer: 11010044.3
(22) Anmeldetag: 21.12.2011
(51) Int. Cl.: A43B 1/06, A43B 17/12

(54) **Einlegesohle für Schuhe**

(30) Priorität: 27.12.2010 DE 202010017086 U
(71) Anmelder: Schuhbert des Rabensteiner, Hubert, 93042 Brixen Bressanone (IT)
(72) Erfinder: Rabensteiner, Hubert, 39042 Brixen (IT)
(74) Vertreter: Volpert, Marcus

(57) **Zusammenfassung**

Die Erfindung betrifft eine Einlegesohle für Schuhe, die dadurch gekennzeichnet ist, dass sie im Wesentlichen aus einer anatomisch geformten Sohle aus natürlichem Biegeholz (1) hergestellt ist.

## Beschreibung

Die Erfindung betrifft eine Einlegesohle für Schuhe gemäß dem Oberbegriff des Anspruchs 1.

Es sind schon zahllose Typen von Einlegesohlen bekannt, die überwiegend aus Kork oder Leder bestehen und vorzugsweise mehrschichtig ausgebildet sind, um den verschiedenartigen Anforderungen zur Abstützung des Fußes zum Ausgleich von Fußfehlstellungen in ausreichender Weise Rechnung zu tragen.

Obwohl derartige bekannte Einlegesohlen die an sie gestellten Anforderungen mehr oder weniger gut erfüllen, ist ihnen doch allen gemeinsam der Nachteil einer aufwändigen Fertigung, was nicht zuletzt durch die mehrschichtige Fertigung bedingt ist. Hinzu kommt außerdem, dass derartige Einlegesohlen häufig Produkte darstellen, die aus Kunststoffen gefertigt sind. Dadurch ergeben sich naturgemäß Nachteile für den Benutzer solcher Einlegesohlen, wie beispielsweise Schweißbildung, vorzeitige Abnutzungserscheinungen und dergleichen.

Der Erfindung liegt daher die Aufgabe zugrunde, zur Beseitigung der geschilderten Nachteile eine Einlegesohle für Schuhe zu schaffen, die einfach herstellbar ist, ein Naturprodukt darstellt und gleichwohl eine lange Lebensdauer mit unveränderlichen Trageeigenschaften aufweist.

Die Merkmale der zur Lösung dieser Aufgabe geschaffenen Erfindung ergeben sich aus Anspruch 1. Vorteilhafte Ausgestaltungen hiervon sind in den weiteren Ansprüchen aufgeführt.

Der erfindungsgemäßen Einlegesohle für Schuhe liegt der überraschende Gedanke dahingehend zugrunde, dass sie im Wesentlichen aus einer anatomisch geformten Sohle aus natürlichem Biegeholz besteht. Hierdurch ergibt sich der wesentliche Vorteil, dass die Einlegesohle ein Naturprodukt mit den sich hieraus ergebenden zahlreichen Vorteilen ist. Außerdem ist die erfindungsgemäße Einlegesohle relativ einfach aus einem mehr oder weniger vorgefertigten Produkt, wie es das Biegeholz darstellt, herstellbar, so dass es lediglich erforderlich ist, die Biegeholzsohle in Anpassung an den menschlichen Fuß in der gewünschten Weise anatomisch, d.h. mit einem der Fußform angepassten, insbesondere dreidimensional gekrümmten Verlauf, zu formen.

In Weiterbildung der Erfindung ist vorgesehen, dass das Biegeholz aus Laubholz, insbesondere Buchen-, Eschen-, Ahorn- oder Eichenholz, gebildet ist. Derartige Laubhölzer haben im Gegensatz zu anderen Hölzern immanente Vorteile, wie Tragekomfort, Atmungsaktivität usw.

In diesem Zusammenhang lassen sich erfindungsgemäß mit Vorteil auch solche Hölzer verwenden, die nachgewiesenermaßen spezielle gesundheitliche Auswirkungen auf den Körper des Benutzers der Anlegesohle haben. So werden beispielsweise dem Buchenholz beruhigende, stressabbauende Eigenschaften zugeschrieben.

Erfindungsgemäß stellt das vorgesehene Biegeholz ein Produkt aus in der Länge gestauchtem Holz dar, wobei die Stauchung vorzugsweise ca. 20% beträgt. Dies gewährleistet eine außerordentliche Biegsamkeit der erfindungsgemäßen Einlegesohle bei gleichzeitig gegebener Bruchsicherheit und damit einer langen Lebensdauer.

Um die Formstabilität der Einlegesohle, insbesondere in unterseitiger Richtung, zu gewährleisten, liegt es im Rahmen der Erfindung, dass das Biegeholz unterseitig eine Stabilitätsschicht aufweist. Diese Stabilitätsschicht kann insbesondere aus Kork, Naturkautschuk oder dergleichen Naturmaterialien bestehen.

Zweckmäßigerweise ist diese Stabilitätsschicht mittels Naturklebstoff oder naturnahem Klebstoff mit dem Biegeholz verbunden.

Besondere Vorteile ergeben sich schließlich, wenn das Biegeholz über seine gesamte Länge und Breite weitgehend die gleiche Dicke aufweist. Eine solche Einlegesohle kann auf einfache Weise durch Verformung eines ebenen Biegeholzblatts unter Einfluss von (erhöhter) Temperatur, Überdruck und/oder Feuchtigkeit hergestellt werden. Ein entsprechendes Verfahren ist ebenfalls Gegenstand der vorliegenden Patentanmeldung.

Es besteht weiterhin die Möglichkeit, die erfindungsgemäße Einlegesohle bzw. zumindest den aus Biegeholz bestehenden Teil durch spanabhebende Verfahren und insbesondere durch Fräsen aus einem Biegeholzblock zu fertigen. Dieses Verfahren, das ebenfalls Gegenstand der vorliegenden Patentanmeldung ist, ist insbesondere für solche erfindungsgemäßen Einlegesohlen vorteilhaft, die bzw. deren aus Biegeholz bestehenden Teile - insbesondere aufgrund der anatomischen Formgebung - keine konstante Dicke aufweisen. Insbesondere bei solchen Einlegesohlen kann auf eine zusätzliche Stabilitätsschicht verzichtet werden und diese können somit vorteilhafterweise vollständig aus dem Biegeholz gefertigt werden.

Falls erwünscht, kann das Biegeholz oberseitig auch mit einem Bezugsstoff versehen sein. Hierdurch würde durch einfache Weise der Tragekomfort noch weiter verbessert.

Die Erfindung wird im Folgenden anhand der Zeichnung näher erläutert.

Diese zeigt in:
Fig. 1 eine Ausführungsform der erfindungsgemäßen Einlegesohle in perspektivischer Darstellung; und
Fig. 2 einen Querschnitt gemäß Linie II/II in Fig. 1, gleichfalls teilweise perspektivisch.

Wie aus der Zeichnung ersichtlich, besteht die dargestellte Einlegesohle aus einer Biegeholzplatte 1, die entsprechend der Gestaltung des Fußes des Benutzers anatomisch geformt ist und über ihre gesamte Länge und Breite weitgehend die gleiche Dicke aufweist. Ein derartiges Biegeholz ist aus Laubholz, insbesondere Buchen-, Eschen-, Ahorn- oder Eichenholz, gebildet und stellt ein Produkt aus in der Länge gestauchtem Holz dar, wobei die Stauchung vorzugsweise ca. 20% beträgt.

Das Biegeholz 1 trägt unterseitig eine Stabilitätsschicht 2, die mittels nicht näher dargestelltem Naturklebstoff oder naturnahem Klebstoff mit dem Biegeholz 1 fest verbunden ist. Eine derartige Stabilitätsschicht 2 besteht ebenfalls aus Naturmaterial, insbesondere aus Kork, aus Naturkautschuk oder dergleichen. Die Stabilitätsschicht 2 dient der Formhaltung, während das Biegeholz 1 dem Tragekomfort dient.

Obwohl nicht näher dargestellt, kann das Biegeholz 1 oberseitig auch mit einem Bezugsstoff versehen sein.

Weiterhin besteht die Möglichkeit, eine Einlegesohle, wie sie in den Fig. 1 und 2 dargestellt ist, vollständig aus Holz, d.h. insbesondere ohne unterstützende Stabilitätsschicht aus einem anderen Werkstoff herzustellen. Da eine solche Einlegesohle die Biegeholzplatte 1 und die Stabilitätsschicht 2 der Einlegesohle gemäß der Fig. 1 uns 2 in einem Bauteil integrieren würde, das durch unterschiedliche Bauteildicken gekennzeichnet ist, käme für diese insbesondere eine spanabhebende Herstellung, insbesondere durch Fräsen, mit gegebenenfalls nachfolgendem Schleifen und/oder gegebenenfalls nachfolgendem Einölen, zur Anwendung.

Hinsichtlich vorstehend näher erläuterter Merkmale wird ausdrücklich auf die Zeichnung sowie auf die Ansprüche verwiesen.

## Patentansprüche

1. Einlegesohle für Schuhe, **dadurch gekennzeichnet, dass** sie im Wesentlichen aus einer anatomisch geformten Sohle aus natürlichem Biegeholz (1) hergestellt ist.

2. Einlegesohle nach Anspruch 1, **dadurch gekennzeichnet, dass** das Biegeholz (1) aus Holz, insbesondere Laubholz, insbesondere Buchen-, Eschen-, Ahorn- oder Eichenholz, gebildet ist.

3. Einlegesohle nach Anspruch 1 oder 2, **dadurch gekennzeichnet, dass** das Biegeholz (1) ein Produkt aus in der Länge vorzugsweise um ca. 20% gestauchtem Holz ist.

4. Einlegesohle nach einem der vorgehenden Ansprüche, **dadurch gekennzeichnet, dass** das Biegeholz (1) unterseitig eine Stabilitätsschicht (2), insbesondere aus Kork, Naturkautschuk oder dergleichen, aufweist.

5. Einlegesohle nach Anspruch 4, **dadurch gekennzeichnet, dass** die Stabilitätsschicht (2) mittels Naturklebstoff oder naturnahem Klebstoff mit dem Biegeholz (1) verbunden ist.

6. Einlegesohle nach einem der vorgehenden Ansprüche, **dadurch gekennzeichnet, dass** das Biegeholz (1) über seine gesamte Länge und Breite weitgehend die gleiche Dicke aufweist.

7. Einlegesohle nach einem der vorhergehenden Ansprüche, **dadurch gekennzeichnet, dass** diese durch ein spanabhebendes Verfahren aus einem Biegeholzblock gefertigt ist.

8. Einlegesohle nach einem der vorhergehenden Ansprüche, **dadurch gekennzeichnet, dass** das Biegeholz (1) oberseitig mit einem Bezugsstoff versehen ist.
